# EUROPÄISCHE PATENTSCHRIFT

(11) **EP 2 090 489 B1**
(45) Veröffentlichungstag und Bekanntmachung des Hinweises auf die Patenterteilung: **17.08.2011**
(21) Anmeldenummer: 09001579.3
(22) Anmeldetag: 05.02.2009
(51) Int. Cl.: B61D 3/18

(54) **Autoreisezug**
Automatic train
Auto-train

(30) Priorität: 12.02.2008 AT 2272008
(43) Veröffentlichungstag der Anmeldung: 19.08.2009
(73) Patentinhaber: ÖBB-Personenverkehr AG, 1220 Wien (AT)
(72) Erfinder: Schmid, Roman, 1220 Wien (AT)
(74) Vertreter: Puchberger, Peter

(56) Entgegenhaltungen:
- EP-A- 0 464 422
- CH-A5- 679 296
- DE-A1- 3 616 484
- DE-A1- 19 733 218
- DE-B- 1 058 537
- US-A- 3 149 583
- US-A- 3 661 098
- US-A- 4 751 883

## Beschreibung

Die Erfindung betrifft einen Eisenbahnwaggon zur Beförderung von Kraftfahrzeugen, wobei ein in Längsrichtung des Waggons befahrbarer Fahrbahnboden mit wenigstens einem Abstellplatz für ein Kraftfahrzeug vorgesehen ist.

Derartige Eisenbahnwaggons sind für sogenannte Autoreisezüge im Einsatz. Derzeit sind für den Transport von Personenkraftwagen und in sehr eingeschränkter Form für Kleinbusse und Kleintransporter auf der Schiene meist Doppelstockwägen mit zwei Ladeebenen in offener oder teilverkleideter Form in Verwendung. Für Sondereinsätze z.B. in Verbindung mit Tunnelschleusen werden auch einstöckige Transportwägen eingesetzt. Alle diese Eisenbahnwaggons werden der Länge nach befahren und müssen auch der Länge nach von den Fahrern begangen und zu Fuß verlassen werden. Wenn mehrere Eisenbahnwaggons zu einem Zug zusammengesetzt sind, bedeutet dies einen längeren und auch gefährlichen Fußweg des Fahrers, der insbesondere für ältere Fahrer oder behinderte Fahrer unangenehm ist. Ein weiterer Nachteil der herkömmlichen doppelstöckigen Transportwägen liegt darin, dass Fahrzeuge mit einer größeren Höhe wie z.B. Kleintransporter oder sogenannte Mini-Vans nicht in das vorgesehene Profil passen. Ein weiterer Nachteil der offenen Waggonkonstruktionen ist die Verschmutzung der Fahrzeuge im Fahrbetrieb und Gefährdung durch Steinschlag und Funkenflug von den Oberleitungen.

Es ist auch bekannt geworden, Eisenbahnwaggons zur Beförderung von Kraftfahrzeugen in Form geschlossener Eisenbahnwaggons vorzusehen, wodurch es möglich ist, auch größere Fahrzeuge mitzunehmen. Bei derartigen Waggons ist jedoch die Situation für den Fahrer betreffend Verlassen des Waggons noch schlechter als bei offenen Waggons. Bei einer Standardwaggonlänge von 26,4 m steht eine Waggonaußenbreite von ca. 2.820 mm zur Verfügung. Bereits bei Mittelklassewagen kann auch bei außermittiger Aufstellung die Fahrertür nicht zur Gänze geöffnet werden, da die Fahrertür an der Waggonseitenwand anschlägt. Zwischen Fahrertür und Fahrzeugkarosserie bleibt somit nur ein sehr enger Spalt, durch den der Fahrer sein KFZ verlassen muss. Hat er dies geschafft, bleibt nur ein enger Gehbereich zwischen den abgestellten Kraftfahrzeugen und der Waggonseitenwand oder der Absturzsicherung Eine Beschmutzung der Kleidung ist dabei fast unumgänglich.

Eine weitere Konstruktion zeigt die DE AS 1 058537. Darin offenbart ist ein Eisenbahn-Verladewagen für den Transport von Kraftfahrzeugen, der den Anfang und das Ende eines aus ein- oder zweigeschossigen gedeckten Wagen bestehenden Transportzuges für Kraftfahrzeuge bildet und sowohl das Be- als auch das Entladen des Zuges vom Bahnsteig aus ohne Rampe ermöglicht. Dieser ist dadurch gekennzeichnet, dass in der Längsmitte zwischen den Achsen des Verladewagens der Fußboden in Fahrzeuglängsrichtung rampenartig geneigt ist, während die Seitenwände im Bereich dieser Neigung als Klappen ausgebildet sind, die in die Neigungsebene herausgeklappt und dann als Auffahrtsrampen von der Bahnsteigebene her benutzt werden können.

Die vorliegende Erfindung stellt sich die Aufgabe, einen Eisenbahnwaggon zur Beförderung von Kraftfahrzeugen vorzusehen, bei dem höher oder breiter dimensionierte Kraftfahrzeuge sicher und geschützt untergebracht werden können. Dabei soll es dem Fahrer ermöglicht sein, ungehindert sein KFZ zu verlassen und mit möglichst kurzen Wegstrecken aus dem Waggon aussteigen zu können. Überdies soll in vorteilhafter Weise vorgesehen werden, dass die auf vielen Bahnsteigen bereits vorhandenen Zufahrtsrampen für die Kraftfahrzeuge weiterhin verwendet werden können. Ein Ziel ist auch die größtmögliche Unabhängigkeit der Funktion des Waggons von der am jeweiligen Bahnhof verfügbaren Infrastruktur, also insbesondere Unabhängigkeit von Energieversorgung, Druckluft, Beleuchtung und Bahnsteighöhe beim Verladen oder Entladen.

Die Erfindung ist in erster Linie durch die Merkmale des Anspruch 1 gekennzeichnet. Weitere vorteilhafte Merkmale sind in der nachstehenden Beschreibung, den Zeichnungen und den Unteransprüchen zu entnehmen.

Figur 1 zeigt in Seitenansicht schematisch zwei aneinander kuppelbare Eisenbahnwaggons gemäß Erfindung am Bahnsteig an der Auffahrtsrampe für ein KFZ. Figur 2 zeigt die Aufsicht auf einen Abstellplatz im Eisenbahnwaggon mit ausgefahrener Zugangsrampe. Figur 3 zeigt den Schnitt durch den Eisenbahnwaggon in einer Funktionsstellung und Figur 4 den gleichen Schnitt in einer anderen Funktionsstellung der Zugangsrampe. Figur 5 zeigt verschiedene Funktionsstellungen der Zugangsrampe.

Im folgenden wird die Erfindung beispielsweise anhand der Zeichnungen näher beschrieben. Die Figur 1 zeigt zwei aneinander gekuppelte oder aneinander kuppelbare Eisenbahnwaggons 1 zur Beförderung von Kraftfahrzeugen, wobei das Zugheck an einer Zufahrtsrampe 26 angedockt ist, auf der ein Kraftfahrzeug 2 im Begriffe ist, in den Eisenbahnwaggon einzufahren. Derartige Fahrzeugrampen sind auf den Bahnhöfen weit verbreitet und stehen schon jetzt an den jeweiligen Endbahnhöfen der Autoreisezüge zur Verfügung. Die Höhe der Fahrzeugrampe über dem Bahnsteig 20 ist derart, dass sie annähernd mit der Höhe des Fahrbahnbodens 4 im Eisenbahnwaggon fluchtet. Das Kraftfahrzeug 2 kann auf dem Fahrbahnboden im Waggon 1 und gegebenenfalls durch mehrere solche Waggons hindurch bis zu seinem Abstellplatz durchfahren.

An jedem vorgesehenen Abstellplatz ist zumindest fahrerseitig je eine Waggontür 7 vorgesehen. In Figur 1 sind die Waggontüren alle geschlossen, wie dies z.B. im Fahrbetrieb erforderlich ist.

Zur Komplettierung eines Reisezuges sind an den Eisenbahnwaggons zur Beförderung der Kraftfahrzeuge üblicherweise ein oder mehrere Personenwaggons und eine Lokomotive vorgesehen. Die Eisenbahnwaggons gemäß Erfindung können auch an herkömmlich zusammengestellte Züge angehängt werden, wie dies auch schon bisher der Fall ist.

Die Figur 2 zeigt einen Horizontalschnitt durch den Eisenbahnwaggon im Bereich eines Abstellplatzes 5, der durch eine Linie angedeutet ist. Für jedes Kraftfahrzeug 2 ist im Waggon ein derartiger Abstellplatz vorgesehen, der so angeordnet sein muss, dass die Fahrertür 11 seitlich zur Türöffnung 9 zu liegen kommt, sodass bei geöffneter Waggontür 7 die Fahrzeugtür 11 vollständig geöffnet werden kann. Um dem Fahrer diese Position anzuzeigen, kann der Fahrbahnboden 4 mit entsprechenden Markierungen versehen sein. Bevorzugt werden hier nicht dargestellte Blockierelemente für die Räder des Kraftfahrzeugs vorgesehen, wie z.B. Radklammern, die mit dem Fahrbahnboden verbunden sind, oder ausklappbare Bügel etc. Derartige Blockiereinrichtungen müssen so ausgebildet sein, dass ein unbeabsichtigtes Fortrollen des Fahrzeuges auch bei stärkeren Bremsmanövern sicher verhindert ist.

Für das leichtere Aussteigen des Fahrers auf der Fahrerseite 6 kann wie gesagt die Fahrzeugtür 11 über den gesamten Schwenkbereich 10 geöffnet werden, und der Fahrer hat genügend Platz, um bequem aus dem Auto auszusteigen und etwaige mitgebrachte Dinge aus dem Wageninneren herauszunehmen. Der Fahrer kann bequem durch die Türöffnung 9 auf die Trittplattform 14 heraustreten und über die Stiege 15 nach unten auf den Bahnsteig 20 treten. Das Geländer 18 dient der Sicherung des Fahrers gegen einen Absturz.

Die Fahrzeugfahrbahn 4 ist in Figur 2 ohne Struktur dargestellt. Es kann sich dabei um eine durchgehend ebene und glatte Fahrbahnoberfläche handeln. Es kann aber auch am darunter befindlichen Waggonboden eine Fahrbahn dadurch vorgesehen sein, dass in Längsrichtung 3 zwei Fahrstreifen z.B. aus strukturiertem Blech vorgesehen sind. Die einzelnen Abstellplätze 5 können z.B. durch Mulden für die Räder vorgesehen sein, sodass der Fahrer einen eindeutigen Hinweis darauf hat, dass er an einem Abstellplatz parkt und dort die Wagenfeststellbremse anzieht.

Die Figur 3 zeigt einen Abstellplatz im Querschnitt in der Funktionsstellung für den Fahrbetrieb. Die Seitenwände sind geschlossen, indem auch die Waggontür 7 geschlossen ist. Die Zugangsrampe 8 ist in zusammengeklapptem oder zusammengeschobenem Zustand in einem Aufnahmekasten 17 verstaut, wobei sich dieser Aufnahmekasten 17 zwischen dem Fahrbahnboden 4 und dem Waggonboden 16 befindet. An dieser Stelle ist es wichtig zu bemerken, dass die Zugangsrampen 8 mit allen ihren Bestandteilen im Inneren des Eisenbahnwaggons mitgeführt werden, sodass die Benutzung der Zugangsrampen 8 unabhängig vom Vorhandensein einer Infrastruktur ist. Somit kann die Zugangsrampe auch auf offener Strecke oder in dafür dimensionsmäßig nicht geeigneten Bahnhöfen für den Zugang zu einem oder mehreren Fahrzeugen im Eisenbahnwaggon benutzt werden.

Die Figur 4 zeigt den gleichen Querschnitt wie Figur 3 in der Funktionsstellung gemäß Figur 2. Die Trittplattform 14 ist aus dem Aufnahmekasten 17 seitlich herausgezogen, wobei die Trittplattform 14 in horizontaler Stellung analog der Stellung der Fahrbahnebene verbleibt. Aus der Trittplattform 14 ist die Stiege 15 herausgezogen und herabgeschwenkt, wobei die Trittstufen 21 weitgehend in horizontaler Ebene bleiben, unabhängig davon, weiche Neigung die Stiege 15 einnehmen muss, um bis zum Bahnsteig 20 herabzureichen. Wie man sieht, ist der Bahnsteig 20 nicht nur der festgemauerte Bahnsteig in einem Bahnhof, sondern kann auch der Geleiseoberbau seitlich des Geleises 27 sein.

Das Geländer 18 umfasst Steher, die beispielsweise an der Trittplattform fix montiert sind. Sie können aber auch aus der Trittplattform herausklappbar sein. Zwischen den Stehern kann ein ebenfalls schwenkbares Gestänge oder, wie hier dargestellt, Ketten oder Seite oder Bänder 28 vorgesehen sein, die den Fahrer gegen ein Herabstürzen sichern können. Das Geländer entlang der Stiege 15 ist hier der einfacheren Darstellung wegen nicht eingezeichnet. Auch dieses Stiegengeländer kann einklappbar vorgesehene sein. Alternativ sind auch Geländer möglich, deren Steher z.B. in Ausnehmungen der Trittplattform und der Stiege einrastbar sind.

Anhand der Figuren 5a bis 5f sei der Vorgang beim Herausklappen der Zugangsrampe 8 und die beispielhaft vorgesehene Konstruktion für diese Zugangsrampe erläutert.

Gemäß Figur 5a wird aus dem Aufnahmekasten 17 seitlich aus der Waggonseitenwand 25 die Trittplattform 14 herausgezogen. Das Geländer bzw. dessen Geländerstützen werden aus der Trittplattform herausgeklappt. Die Waggontür ist geöffnet, sodass die Türöffnung 9 freigegeben ist.

Die Figur 5b zeigt die Aufsicht auf die Türöffnung 9 und zeigt im Schnitt die Trittplattform 14, die in einem Hohlraum in sich die Stiege 15 enthält.

Gemäß Figur 5c wird die Stiege 15 aus der Trittplattform 14 herausgezogen und nach unten abgesenkt, bis sie gemäß den Figuren 5d bis 5f in der erforderlichen Winkelsteltung zum Bahnsteig 20 oder sonstigen festen Boden abgesenkt ist.

Damit die Stiege 15 stets horizontale Trittstufen 21 aufweist, und zwar unabhängig vom Neigungswinkel der Stiege, ist eine Parallellenkeranordnung vorgesehen. Die Trittstufen 21 sind schwenkbar in einem oberen Träger 22 gelagert, wobei der obere Träger links und rechts an den Trittstufen vorgesehen ist. Über Schwenkhebel 24 sind die Trittstufen 21 an jeder Seite auch an einem Verbindungslenker 23 schwenkbar verbunden. Da sowohl die oberen Träger als auch die Verbindungslenker an ihren oberen Enden waggonfest angelenkt sind, nehmen die Trittstufen immer ihre zugehörige annähernd horizontale Lage ein.

Um die Bedienung und Benutzung der Zugangsrampe auch bei schlechtem Licht zu ermöglichen, kann sowohl die Trittplattform als auch die Stiege beleuchtet werden, bevorzugt durch Leuchtkörper an der Waggonseitenwand. Die Schiebetüren können auch im inneren des Waggons verschiebbar sein. Die Waggontüren können als Alternative auch um eine Achse parallel zum Fahrbahnboden des Waggons nach außen kippbar sein, sodass die Waggontür die Trittplattform ergibt, aus der die Stiege herausziehbar ist.

Die Bewegung der Waggontüren, der Trittplattform und der Stiege können per Hand oder kraftunterstützt oder völlig kraftgetrieben erfolgen, z.B. mittels Hydraulik, Pressluft oder Elektroantrieb.

Wenn in dem gezeichneten Ausführungsbeispiel der Aufnahmekasten wie in einem Doppelboden zwischen Fahrbahnboden 4 und Waggonboden angeordnet ist, so kann die Zugangsrampe auch unter dem Waggonboden angeordnet sein, wodurch der Fahrbahnboden direkt durch den Waggonboden gebildet sein kann.

In dem angeführten Beispiel hat die obere Fläche der Trittplattform etwa die Höhe des Fahrbahnbodens, sodass ein Heraussteigen aus dem Waggon leicht möglich ist. Es ist jedenfalls vorteilhaft, den Höhenunterschied klein zu halten, sodass er nicht größer als eine Stufentiefe ist.

### Bezugszeichenliste

- 1.: Eiseribahnwaggon
- 2.: Kraftfahrzeug
- 3.: Längsrichtung
- 4.: Fahrbahnboden
- 5.: Abstellplatz
- 6.: Fahrerseite
- 7.: Waggontür
- 8.: Zugangsrampe
- 9.: Türöffnung
- 10.: Schwenkbereich
- 11.: Fahrertür
- 12.: Fahrbahnhöhe
- 13.: Tritthöhe
- 14.: Trittplattform
- 15.: Stiege
- 16.: Waggonboden
- 17.: Aufnahmekasten
- 18.: Geländer
- 19.: Höhendifferenz
- 20.: Bahnsteig
- 21.: Trittstufen
- 22.: oberer Träger
- 23.: Verbindungslenker
- 24.: Schwenkhebel
- 25.: Waggonseitenrand
- 26.: Fahrzeugrampe
- 27.: Geleise
- 28.: Kette

## Patentansprüche

1. Eisenbahnwaggon (1) zur Beförderung von Kraftfahrzeugen (2), mit einem in Längsrichtung (3) des Waggons befahrbaren Fahrbahnboden (4) mit wenigstens einem Abstellplatz (5) für ein Kraftfahrzeug, **dadurch gekennzeichnet, dass** der Eisenbahnwaggon (1) am Abstellplatz zumindest an einer Seite (6) eine das Öffnen der Fahrzeugtür (11) zulassende Waggontür (7) und eine für den Fahrer vorgesehene Zugangsrampe (8) aufweist.

2. Waggon nach Anspruch 1, **dadurch gekennzeichnet, dass** mehrere Abstellplätze (5) und für jeden Abstellplatz eine Waggontür (7) und eine Zugangsrampe (8) vorgesehen sind.

3. Waggon nach Anspruch 1 oder 2, **dadurch gekennzeichnet, dass** die Türöffnung (9) der Waggontür (7) im Schwenkbereich (10) der Fahrertür (11) des Kraftfahrzeuges (2) am Abstellplatz angeordnet ist, sodass ein ungehindertes Öffnen der Fahrertür (11) ermöglicht ist.

4. Waggon nach einem der Ansprüche 1 bis 3, **dadurch gekennzeichnet, dass** die Zugangsrampe (8) aus dem Waggon ausschiebbar oder ausklappbar ist.

5. Waggon nach einem der Ansprüche 1 bis 4, **dadurch gekennzeichnet, dass** die Zugangsrampe (8) eine in Fahrbahnhöhe (12) des Waggons oder in Tritthöhe (13) dazu beabstandete Trittplattform (14) und eine an der Trittplattform angelenkte Stiege (15) aufweist.

6. Waggon nach einem der Ansprüche 1 bis 5, **dadurch gekennzeichnet, dass** die Stiege (15) in hochgeklappter Stellung in die oder unter die Trittplattform (14) einschiebbar ist.

7. Waggon nach einem der Ansprüche 1 bis 6, **dadurch gekennzeichnet, dass** die Waggontüren (7) Schiebetüren oder Schwenk-Schiebetüren sind.

8. Waggon nach einem der Ansprüche 1 bis 7, **dadurch gekennzeichnet, dass** die Zugangsrampe (8) mit eingeschobener Stiege (15) in oder unter den Fahrbahnboden (4) einschiebbar ist.

9. Waggon nach einem der Ansprüche 1 bis 8, **dadurch gekennzeichnet, dass** der Fahrbahnboden (4) in einem Abstand oberhalb vom Waggonboden (16) angeordnet ist und zwischen Fahrbahnboden und Waggonboden ein Aufnahmekasten (17) zur Aufnahme der Zugangsrampe (8) gebildet ist.

10. Waggon nach einem der Ansprüche 1 bis 9, **dadurch gekennzeichnet, dass** der Fahrbahnboden (4) direkt auf dem Waggonboden (16) angeordnet oder von diesem gebildet ist und dass der Aufnahmekasten unter dem Waggonboden angeordnet ist.

11. Waggon nach einem der Ansprüche 1 bis 10, **dadurch gekennzeichnet, dass** die Zugangsrampe ein Geländer (18) zur Sicherung der Fahrer aufweist.

12. Waggon nach einem der Ansprüche 1 bis 11, **dadurch gekennzeichnet, dass** das Geländer (18) auf der Trittplattform fix montiert ist.

13. Waggon nach einem der Ansprüche 1 bis 12, **dadurch gekennzeichnet, dass** das Geländer (18) aus der Trittplattform (14) und gegebenenfalls aus der Stiege (15) herausklappbar ist.

14. Waggon nach einem der Ansprüche 1 bis 13, **dadurch gekennzeichnet, dass** die Stiege (15) durch Veränderung des Neigungswinkels an die Höhendifferenz (19) zwischen Trittplattform (14) und Bahnsteig (20) anpassbar ist, wobei die Trittstufen (21) stets waagrecht gehalten sind.

15. Waggon nach Anspruch 14, **dadurch gekennzeichnet, dass** die Stiege (15) beidseitig je einen oberen Träger (22), an dem die Trittstufen (21) schwenkbar gelagert sind, und weiters einen Verbindungslenker (23) aufweist, an dem Schwenkhebel (24) der Trittstufen (21) angelenkt sind, wodurch alle Trittstufen zueinander parallel und horizontal stellbar sind.

16. Autoreisezug, **dadurch gekennzeichnet, dass** er zumindest einen Eisenbahnwaggon (1) gemäß einen oder mehreren der vorhergenannten Ansprüche und ein Zug- oder Schubfahrzeug aufweist, gegebenenfalls in Kombination mit wenigstens einem Personenwaggon.

## Claims

1. Railway wagon (1) for transporting motor vehicles (2), having a track base (4) which is drivable upon in the longitudinal direction (3) of the wagon and which has at least one parking place (5) for a motor vehicle, **characterised in that** the railway wagon (1) has, at the parking place, at least on one side (6), a wagon door (7) permitting the opening of the vehicle door (11), and an access ramp (8) provided for the driver.

2. Wagon according to claim 1, **characterised in that** several parking places (5) are provided and one wagon door (7) and one access ramp (8) are provided for each parking place.

3. Wagon according to claim 1 or 2, **characterised in that** the door opening (9) of the wagon door (7) is arranged in the pivoting region (10) of the driver's door (11) of the motor vehicle (2) at the parking place so that unhindered opening of the driver's door (11) is permitted.

4. Wagon according to any one of claims 1 to 3, **characterised in that** the access ramp (8) can be pushed or folded out of the wagon.

5. Wagon according to any one of claims 1 to 4, **characterised in that** the access ramp (8) has a step platform (14) arranged at the track height (12) of the wagon or spaced at step height (13) relative thereto, and a staircase (15) articulated to the step platform.

6. Wagon according to any one of claims 1 to 5, **characterised in that** the staircase (15) is insertable in the folded-up position into or beneath the step platform (14).

7. Wagon according to any one of claims 1 to 6, **characterised in that** the wagon doors (7) are sliding doors or swinging-sliding doors.

8. Wagon according to any one of claims 1 to 7, **characterised in that** the access ramp (8) is insertable with the inserted staircase (15) into or beneath the track base (4).

9. Wagon according to any one of claims 1 to 8, **characterised in that** the track base (4) is arranged at a distance above the wagon base (16), and a receiving case (17) for receiving the access ramp (8) is formed between the track base and the wagon base.

10. Wagon according to any one of claims 1 to 9, **characterised in that** the track base (4) is arranged directly on the wagon base (16) or is formed by that wagon base (16) and **in that** the receiving case is arranged beneath the wagon base.

11. Wagon according to any one of claims 1 to 10, **characterised in that** the access ramp has a rail (18) for the safety of the drivers.

12. Wagon according to any one of claims 1 to 11, **characterised in that** the rail (18) is fixedly mounted on the step platform.

13. Wagon according to any one of claims 1 to 12, **characterised in that** the rail (18) can be folded out of the step platform (14) and, where applicable, out of the staircase (15).

14. Wagon according to any one of claims 1 to 13, **characterised in that** the staircase (15) can be adapted to the height difference (19) between the step platform (14) and the railway platform (20) by altering the angle of inclination, the steps (21) always being kept horizontal.

15. Wagon according to claim 14, **characterised in that** the staircase (15) has, on both sides thereof, an upper carrier (22) on which the steps (21) are pivotably supported, and also a connecting bar (23) to which pivoted levers (24) of the steps (21) are articulated, as a result of which all of the steps can be placed horizontally and parallel with respect to each other.

16. Motorail train, **characterised in that** it has at least one railway wagon (1) according to one or more of the preceding claims and a pulling or pushing vehicle, optionally in combination with at least one passenger carriage.

## Revendications

1. Wagon de chemin de fer (1) pour le transport de véhicules automobiles (2), avec un plancher à voie de roulement (4) praticable par les véhicules automobiles dans la direction longitudinale (3) du wagon, comprenant au moins une place de stationnement (5) pour un véhicule automobile, **caractérisé en que**, au niveau de la place de stationnement, le wagon de chemin de fer (1) comporte au moins d'un côté (6) une porte de wagon (7) autorisant l'ouverture de la porte de véhicule (11) et une rampe d'accès piétons (8) prévue pour le conducteur.

2. Wagon selon la revendication 1, **caractérisé en ce qu'**il est prévu plusieurs places de stationnement (5) et, pour chaque place de stationnement, une porte de wagon (7) ainsi qu'une rampe d'accès piétons (8).

3. Wagon selon la revendication 1 ou 2, **caractérisé en ce que** l'ouverture de porte (9) de la porte de wagon (7) est disposée dans la zone de pivotement (10) de la porte conducteur (11) du véhicule automobile (2) sur la place de stationnement, de sorte ce qui permet d'ouvrir la porte conducteur (11) sans encombre.

4. Wagon selon une des revendications 1 à 3, **caractérisé en ce que** la rampe d'accès piétons (8) peut sortir du wagon par coulissement ou déploiement.

5. Wagon selon une des revendications 1 à 4, **caractérisé en ce que** la rampe d'accès piétons (8) présente une plateforme d'accès (14), laquelle se trouve à hauteur de voie de roulement (12) du wagon ou en est espacée d'une hauteur d'accès (13), et un escalier (15) articulé sur la plateforme d'accès.

6. Wagon selon une des revendications 1 à 5, **caractérisé en ce que** l'escalier (15) en position repliée vers le haut peut être rentré dans ou sous la plateforme d'accès (14).

7. Wagon selon une des revendications 1 à 6, **caractérisé en ce que** les portes de wagon (7) sont des portes coulissantes ou des portes battantes et coulissantes.

8. Wagon selon une des revendications 1 à 7, **caractérisé en ce que** la rampe d'accès piétons (8) avec escalier (15) rentré peut être rentrée dans ou sous le plancher à voie de roulement (4).

9. Wagon selon une des revendications 1 à 8, **caractérisé en ce que** le plancher à voie de roulement (4) est disposé à une certaine distance au-dessus du plancher de wagon (16) et qu'un caisson de réception (17) destiné à recevoir la rampe d'accès piétons (8) est formé entre plancher à voie de roulement et plancher de wagon.

10. Wagon selon une des revendications 1 à 9, **caractérisé en ce que** le plancher à voie de roulement (4) est disposé directement sur le plancher de wagon (16) ou formé par celui-ci et que le caisson de réception est disposé sous le plancher de wagon.

11. Wagon selon une des revendications 1 à 10, **caractérisé en ce que** la rampe d'accès piétons comporte un garde-corps (18) pour la sécurité des conducteurs.

12. Wagon selon une des revendications 1 à 11, **caractérisé en ce que** le garde-corps (18) est monté de manière fixe sur la plateforme d'accès.

13. Wagon selon une des revendications 1 à 12, **caractérisé en ce que** le garde-corps (18) est dépliable depuis la plateforme d'accès (14) et le cas échéant depuis l'escalier (15).

14. Wagon selon une des revendications 1 à 13, **caractérisé en ce que** l'escalier (15) peut être adapté à la différence de hauteur (19) entre plateforme d'accès (14) et quai (20) en modifiant l'angle d'inclinaison, les marches d'accès (21) étant toujours maintenues horizontales.

15. Wagon selon la revendication 14, **caractérisé en ce que** l'escalier (15) présente de part et d'autre un limon supérieur (22) sur lequel les marches d'accès (21) sont montées pivotantes ainsi qu'un bras de liaison (23) sur lequel des leviers pivotants (24) des marches d'accès (21) sont articulés, de sorte que toutes les marches d'accès peuvent être amenées en positionnées de manière parallèle entre elles et horizontale.

16. Train auto-couchettes, **caractérisé en ce qu'**il comporte au moins un wagon de chemin de fer (1) selon une ou plusieurs des revendications précédentes et un véhicule tracteur ou pousseur, le cas échéant en combinaison avec au moins une voiture à voyageurs.
